# EUROPÄISCHE PATENTSCHRIFT

(11) **EP 1 124 656 B1**
(45) Veröffentlichungstag und Bekanntmachung des Hinweises auf die Patenterteilung: **02.05.2003**
(21) Anmeldenummer: 99947081.8
(22) Anmeldetag: 05.10.1999
(51) Int. Cl.: B21F 27/20

(54) **VERFAHREN UND ANLAGE ZUM KONTINUIERLICHEN HERSTELLEN VON BAUELEMENTEN**
METHOD AND PLANT FOR CONTINUOUSLY PRODUCING CONSTRUCTION ELEMENTS
PROCEDE ET INSTALLATION POUR LA PRODUCTION EN CONTINU D'ELEMENTS DE CONSTRUCTION

(30) Priorität: 09.10.1998 AT 169298
(43) Veröffentlichungstag der Anmeldung: 22.08.2001
(73) Patentinhaber: EVG Entwicklungs- u. Verwertungs- Gesellschaft m.b.H., A-8074 Raaba (AT)
(72) Erfinder: RITTER, Klaus, A-8042 Graz (AT); RITTER, Gerhard, A-8043 Graz (AT); SCHMIDT, Gerhard, A-8042 Graz (AT)
(74) Vertreter: Holzer, Walter, Dipl.-Ing.
(86) Internationale Anmeldenummer: AT9900240
(87) Internationale Veröffentlichungsnummer: WO00021698

(56) Entgegenhaltungen:
- EP-A- 0 094 809
- WO-A-96/03234
- DE-A- 1 955 409
- DE-A- 2 150 886
- GB-A- 2 147 331
- US-A- 4 226 067

## Beschreibung

Die Erfindung betrifft ein Verfahren und eine Anlage zum kontinuierlichen Herstellen von Bauelementen, die aus zwei parallelen, flachen Drahtgittermatten aus einander kreuzenden und an den Kreuzungspunkten miteinander verschweißten Längs- und Querdrähten, aus die Drahtgittermatten in einem vorbestimmten, gegenseitigen Abstand haltenden, geraden Stegdrähten sowie aus einem zwischen den Drahtgittermatten angeordneten, von den Stegdrähten durchdrungenen Isolierkörper bestehen.

Aus der WO 96/03234,die die Basis für den Oberbegriff der Ansprüche 1 und 7 bildet, ist eine Anlage bekannt, die zwei Vorratsmagazine für Drahtgitterbahnen bzw. Drahtgittermatten, Richt- und Schneidvorrichtungen für jede Drahtgitterbahn, eine Zuführvorrichtung für Isolierplatten, zumindest eine Gruppe von Stegdrahtvorratsspulen samt zugehörige Stegdrahtzuführ- und Schneidvorrichtungen, Stegdraht-Schweißvorrichtungen, Stegdraht-Besäumvorrichtungen, und mehrere miteinander gekoppelte Förderelementen für die Drahtgitterbahnen bzw. Drahtgittermatten, für den Isolierkörper und für das Bauelement aufweist.

In dieser bekannten Anlage werden zwei von je einer Vorratsspule abgezogene, gerade gerichtete Drahtgitterbahnen in Drahtgittermatten gewünschter Länge aufgetrennt und die derart erzeugten Drahtgittermatten in einem der gewünschten Dicke des herzustellenden Bauelementes entsprechenden gegenseitigen Abstand in parallele Lage gebracht. Die Zufuhr bereits abgelängter Drahtgittermatten ist ebenfalls vorgesehen. In den Zwischenraum zwischen den Drahtgittermatten und mit wählbarem Abstand von den Drahtgittermatten wird ein Isolierkörper eingefügt, der entweder von einer Isoliermaterialbahn abgetrennt wird oder als Einzelplatte zugeführt wird. Die beiden Drahtgittermatten werden zusammen mit dem Isolierkörper den Stegdrahtzuführ- und Schneidvorrichtungen zugeführt, in denen zuerst gleichzeitig mehrere Drähte in vertikalen Reihen übereinander von Vorratsspulen abgezogen, gerade gerichtet und in Stegdrähte geforderter Länge aufgeteilt werden, und anschließend die Stegdrähte von der Seite her durch die Maschen der beiden Drahtgittermatten und den Isolierkörper hindurch gestoßen werden, wobei jeder Stegdraht mit seinen Enden nahe je einem Draht der Drahtgittermatten zu liegen kommt. Das derart erzeugte halbfertige Bauelement wird den Stegdraht-Schweißvorrichtungen zugeführt, in denen die Enden der Stegdrähte mit den Drähten der Drahtgittermatten verschweißt werden. Das Bauelement wird abschließend den Besäumvorrichtungen zugeführt, in denen die die Drähte der Drahtgittermatten überragenden seitlichen Überstände der Stegdrähte abgetrennt werden.

Nachteilig ist bei der bekannten Anlage, daß die Herstellung einer endlosen Isoliermaterialbahn sehr aufwendig ist und vor allem die Zufuhr dieser endlosen Isoliermaterialbahn aufgrund der Steifheit des Isoliermaterials sehr große Krümmungsradien und daher sehr viel Platz benötigt. Die bekannte Anlage gibt außerdem keinerlei Hinweise auf die Ausführungsform der Schneidvorrichtung für die Isoliermaterialbahn.

Aufgabe der Erfindung ist es, ein Verfahren und eine Anlage der einleitend angegebenen Art zu schaffen, welche die geschilderten Nachteile der bekannten Anlage vermeidet und es ermöglicht, eine endlose, auf einfache Weise hergestellte Isoliermaterialbahn der Anlage zuzuführen und in einfacher Weise den Isolierkörper des Bauelementes von der Isoliermaterialbahn abzutrennen.

Die Erfindung bezieht sich somit auf ein Verfahren zum kontinuierlichen Herstellen von Bauelementen, bei welchem zwei parallele, flache Drahtgittermatten aus einander kreuzenden und an den Kreuzungspunkten miteinander verschweißten Längs- und Querdrähten in einer Produktionslinie vorgeschoben und zwischen die Drahtgittermatten ein Isolierkörper eingeführt wird, welcher in wählbarer Länge von einer endlosen, zusammenhängenden, vorschiebbaren Isoliermaterialbahn abgetrennt wird, worauf die geraden Stegdrähte durch den Isolierkörper hindurchgeführt und mit ihren Enden mit den Drahtgittermatten verschweißt werden, so daß diese in einem vorbestimmten, gegenseitigen Abstand gehalten sind. Das erfindungsgemäße Verfahren zeichnet sich dadurch aus, daß zur Bildung der endlosen, zusammenhängenden Isoliermattenbahn einzelne Isolierplatten einzeln und nacheinander in die Produktionslinie gefördert und in ihrer Längsrichtung vorgeschoben werden, wobei die Stirnflächen aufeinanderfolgender Isolierplatten zumindest kraftschlüssig miteinander verbunden werden.

Vorzugsweise werden zum Erzeugen der endlosen, zusammenhängenden Isoliermaterialbahn die Isolierplatten mit ihren Stirnflächen form- und kraftschlüssig durch Klemmung miteinander verbunden. Nach einem weiteren Erfindungsmerkmal werden die Stirnflächen form- und kraftschlüssig durch eine Nut- und Feder-Klemmverbindung miteinander verbunden.

Alternativ ist vorgesehen, daß Isolierplatten mit ebenen Stirnflächen verwendet werden und zum Erzeugen der endlosen, zusammenhängenden Isoliermaterialbahn auf zumindest eine Stirnfläche aufeinanderfolgender Isolierplatten ein Klebstoff oder die Stirnfläche mit einer selbstklebenden Folie versehen wird.

Gemäß einer weiteren Alternative werden Isolierplatten mit ebenen Stirnflächen verwendet, und es werden zum Erzeugen der endlosen, zusammenhängenden Isoliermaterialbahn die Stirnflächen der aufeinanderfolgenden Isolierplatten gemeinsam erwärmt und durch Verschweißen verbunden.

Gegenstand der Erfindung ist ferner eine Anlage zum Durchführen des Verfahrens, mit zwei Vorratsmagazinen für Drahtgitterbahnen, mit Richt- und Schneidvorrichtungen für jede Drahtgitterbahn, mit einer Zuführvorrichtung für Isolierplatten, mit einer Schneidvorrichtung zum Abtrennen eines Isolierkörpers von der Isoliermaterialbahn, mit zumindest einer Gruppe von Stegdrahtvorratsspulen samt zugehörige Stegdrahtzuführ- und Schneidvorrichtungen, mit Stegdraht-Schweißvorrichtungen, mit Stegdraht-Besäumvorrichtungen, und mit mehreren miteinander gekoppelten Fördervorrichtungen für den Isolierkörper, für die Drahtgitterbahnen bzw. für Drahtgittermatten, für den Gitterkörper und für das Bauelement, dadurch gekennzeichnet, daß eine Vorschubvorrichtung zum Vorschieben der Isolierplatten zur Bildung der Isoliermaterialbahn unter kraftschlüssiger und vorzugsweise auch formschlüssiger Verbindung aufeinanderfolgender Isolierplatten vorgesehen ist und daß die Schneidvorrichtung parallel zur Produktionslinie verschiebbar ist.

Weitere Merkmale und Vorteile der Erfindung werden nachfolgend an Ausführungsbeispielen unter Bezugnahme auf die Zeichnungen näher erläutert. Es zeigen:
Fig. 1 eine schematische Draufsicht eines Ausführungsbeispiels einer Anlage gemäß der Erfindung;
Fig. 2 ein weiteres Ausführungsbeispiel für die Materialzuführung zur Anlage gemäß der Erfindung und
Fig. 3 ein weiteres Ausführüngsbeispiel für die Materialzuführung zur Anlage gemäß der Erfindung.

Die in der Fig. 1 dargestellte Anlage dient zum kontinuierlichen Herstellen eines Bauelementes P bestehend aus zwei parallelen, flachen Drahtgittermatten M, M' aus einander kreuzenden und an den Kreuzungspunkten miteinander verschweißten Längs- und Querdrähten L bzw. Q, aus die beiden Drahtgittermatten M, M' in einem vorbestimmten gegenseitigen Abstand haltenden, schräg zwischen den Drahtgittermatten M, M' verlaufenden, geraden Stegdrähten S, S', die an jedem Ende mit je einem Draht L bzw. Q der beiden Drahtgittermatten M, M' verschweißt sind, sowie aus einem zwischen den Drahtgittermatten M, M' und mit vorbestimmtem Abstand von diesen angeordneten, formstabilen Isolierkörper K, beispielsweise aus einer geschäumten Kunststoffplatte. Der Aufbau und die technischen Eigenschaften eines derartigen Bauelementes P sind beispielsweise in der Anmeldeschrift WO 94/28264 ausführlich beschrieben.

Die Anlage besteht in Produktionsrichtung P1 gesehen aus einer Isoliermaterial-Zuführvorrichtung 1, einer Drahtgitterbahn-Zuführvorrichtung 2, einer Drahtgittermatten-Zuführvorrichtung 3', zwei Stegdraht-Zuführvorrichtungen 4, 4', zwei Stegdraht-Schweißvorrichtungen 5, 5', zwei Besäumvorrichtungen 6, 6', einer Schneidvorrichtung 7 zum Durchtrennen der Isoliermaterialbahn B und aus einer Bauelement-Fördervorrichtung 8.

Die Isoliermaterial-Zuführvorrichtung 1 weist eine Einschubvorrichtung 9 auf, welche die zur Bildung des Isolierkörpers K des Bauelementes P bestimmten Isolierplatten I1 entsprechend der Pfeilrichtung P2 der Produktionslinie Z-Z der Anlage zuführt. Die Isolierplatten I1 sind an einer Stirnfläche mit einer Nut N und an der anderen gegenüberliegenden Stirnfläche mit einer Feder F versehen, wobei Nut und Feder derart ausgebildet sind, daß die Feder einer Isolierplatte I1 form- und kraftschlüssig in die Nut einer anderen Isolierplatte paßt. Die Einschubvorrichtung 9 besteht aus zwei Arbeitszylindern, deren Kolbenstangen entsprechend dem Doppelpfeil P3 bewegt werden und an ihrem Ende mit einer Druckplatten 11 versehen sind. In der Produktionslinie Z-Z ist ein Förderband 12 angeordnet, das mit Hilfe eines Förderantriebs 13 in Produktionsrichtung P1 antreibbar ist und die Isolierplatte I1 in dieser Richtung entlang der Produktionslinie Z-Z vorschiebt. An einem Gestell 14 ist ein querverschiebbarer Anschlagrahmen 15 befestigt, der die Zuführbewegung P2 der Isolierplatten I1 begrenzt und die Lage der Isolierplatten I1 in der Produktionslinie Z-Z genau festlegt. An der Einlaufseite des Förderbandes 12 ist eine Vorschubvorrichtung 16, beispielsweise ein Arbeitszylinder, angeordnet. Die Kolbenstange des Arbeitszylinders 16 ist entsprechend dem Doppelpfeil P4 bewegbar und mit einer an die mit einer Nut versehene Stirnfläche der Isolierplatte I1 angepaßten Andrückplatte 17 versehen. Mit Hilfe der Vorschubvorrichtung 16 wird die auf dem Förderband 12 befindliche Isolierplatte I1' entsprechend dem Pfeil P1 zusätzlich vorgeschoben, um die Isolierplatte I1' relativ zur bereits gebildeten Isoliermaterialbahn B zu bewegen und damit die Isolierplatte I1' form- und kraftschlüssig mit dem Ende der Isoliermaterialbahn B zu verbinden und eine endlose, zusammenhängende Isoliermaterialbahn B zu erzeugen. Hierbei greift die Feder der Isolierplatte I1' in die Nut des endständigen Elementes der Isoliermaterialbahn B. Die Nuten und Federn sind in ihrer Ausgestaltung derart aufeinander abgestimmt, das eine form- und kraftschlüssige Klemmverbindung entsteht, die sowohl das Fluchten der zu verbindenden Isolierplatten I1, I1' als auch deren feste Verbindung miteinander gewährleistet.

An das Förderband 12 schließt eine sich über die ganze Produktionslinie Z-Z erstreckende Transportkette 18 an, die entsprechend der Produktionsrichtung P1 antreibbar ist und die Isoliermaterialbahn B in der Produktionslinie Z-Z taktweise entsprechend der Produktionsrichtung P1 bewegt. Die Übergangsstelle zwischen dem Förderband 12 und dem Anfang der Transportkette 18 wird seitlich durch Seitenbleche 19, 19' begrenzt, um beim Verbinden benachbarter Isolierplatten I1' zur Bildung der Isoliermaterialbahn B ein seitliches Ausweichen der Isolierplatten I1' zu vermeiden. Der Abstand der Seitenbleche 19, 19' ist einstellbar, um auch bei unterschiedlichen Stärken der Isolierplatten I1' eine möglichst enge Führung zu gewährleisten. Im Rahmen der Erfindung ist es möglich, zusätzliche, an der Isoliermaterialbahn B angreifende Klemmelemente vorzusehen, die beim Verbinden der Isolierplatte I1' mit der bereits gebildeten Isoliermaterialbahn B diese zusätzlich fixiert.

Von einer Vorratsspule 20 wird eine hochkant stehende Drahtgitterbahn G entsprechend der Pfeilrichtung P5 mit Hilfe einer entsprechend dem Doppelpfeil P6 antreibbaren Vorschubwalze 21 abgezogen und einer Richtvorrichtung 22 zugeführt. Die Richtvorrichtung 22 besteht aus zwei Reihen von versetzt zueinander angeordneten Richtwalzen 23 und zustellbaren Exzenterwalzen 24. Mit Hilfe der Vorschubwalzen 21 wird die Drahtgitterbahn G schrittweise einer Schneidvorrichtung 25 zugeführt, die im wesentlichen ein zusammenwirkendes Paar von Messerbalken 26 aufweist und von der endlosen Drahtgitterbahn G Drahtgittermatten M vorbestimmter Länge abtrennt. Die Schneidvorrichtung 25 arbeitet beim gezeigten Ausführungsbeispiel derart, daß sie in einem sogenannten Gasselschnitt ein wählbares Teilstück aus der Drahtgitterbahn G ausschneidet, damit die der Produktionslinie Z-Z zugeführten Drahtgittermatten M mit Abstand aufeinander folgen. Im Rahmen der Erfindung ist es jedoch auch möglich, die Schneidvorrichtung 25 derart auszubilden und anzusteuern, daß ein Trennschnitt oder ein Besäumschnitt ausgeführt wird.

Die Drahtgittermatte M gelangt über nicht dargestellte Leitvorrichtungen in die Produktionslinie Z-Z und wird dort mit Abstand und parallel zu der Isoliermaterialbahn B mit Hilfe von zwei entsprechend den Pfeilen P7, P7' antreibbaren Förderelementpaaren 27, 27' in Produktionsrichtung P1 schrittweise entlang der Produktionslinie Z-Z gemeinsam mit der Isolierkörperbahn B den nachgeschalteten Bearbeitungsvorrichtungen 4, 4'; 5, 5' und 6, 6' zugeführt.

Von einem Mattenstapel 28' werden mit Hilfe eines Transporteurs 29', der entsprechend dem Doppelpfeil P8' schwenkbar ist, nacheinander Drahtgittermatten M' entnommen und in einer Aufnahmeschiene 30 abgelegt. Mit Hilfe einer Einschubvorrichtung 31' werden die Drahtgittermatten M' entsprechend der Pfeilrichtung P9' nacheinander über eine Dressiervorrichtung 32' einer entsprechend dem Doppelpfeil P10' antreibbaren Vorschubwalze 33' zugeführt. Die Einschubvorrichtung 31' besteht beispielsweise aus einem Arbeitszylinder, dessen Kolbenstange entsprechend dem Doppelpfeil P11' bewegbaren ist und der mit einem Greifer 34 zum Erfassen der Drahtgittermatte M' versehen ist. Die Dressiervorrichtung 32' weist versetzt zueinander angeordnete Dressurwalzen 35 und Exzenterwalzen 36 auf. Die Vorschubwalze 33' schiebt die Drahtgittermatten M' nacheinander schrittweise in die Produktionslinie Z-Z, wo sie mit Abstand und parallel zu der Isoliermaterialbahn B und gemeinsam mit dieser mit Hilfe der Förderelementpaare 27, 27' in Produktionsrichtung P1 schrittweise entlang der Produktionslinie Z-Z den nachgeschalteten Bearbeitungsvorrichtungen 4, 4'; 5, 5'und 6, 6' zugeführt werden.

In den Stegdraht-Zuführvorrichtungen 4, 4' werden gleichzeitig von beiden Seiten mehrere Stegdrähte S, S' entsprechend den Pfeilrichtungen P12 bzw. P12' zugeführt und in horizontaler Richtung unter einem wählbaren Winkel durch die Maschen der Drahtgittermatten M, M' und durch die Isoliermaterialbahn B hindurch gestoßen, wobei die Stegdrähte S, S' mit ihren beiden Enden jeweils an den entsprechenden Drähten L oder Q der Drahtgittermatten M, M' mit geringfügig seitlichem Überstand anliegen. Die Stegdrähte S, S' können im Rahmen der Erfindung von einem Drahtvorrat mit Hilfe geeigneter Scheren abgetrennt oder auch als bereits abgelängte, gerade gerichtete Stäbe den Stegdraht-Zuführvorrichtungen 4, 4' zugeführt werden.

Mit Hilfe der Förderelementpaare 27, 27' worden die Drahtgittermatten M, M' gemeinsam mit der mittels der Transportkette 18 vorgeschobenen Isoliermaterialbahn B bestückt mit den Stegdrähten S, S' den nachgeschalteten Stegdraht-Schweißvorrichtungen 6, 6' zugeführt, in denen die Stegdrähte S, S' jeweils mit den entsprechenden Drähten L oder Q der Drahtgittermatten M, M' verschweißt werden. Der derart gebildete Gitterkörper H samt Isolierkörperbahn B wird mit Hilfe zweier entsprechend den Pfeilrichtungen P13, P13' antreibbaren Förderelementpaaren 37, 37' den nachgeschalteten Besäumvorrichtungen 6, 6' zugeführt, in denen die über die Drähte L oder Q der Drahtgittermatten M, M' hinausragenden Stegdrahtüberstände bündig abgeschnitten werden.

Mit Hilfe der Förderelementpaare 37, 37' wird der Gitterkörper H gemeinsam mit der Isoliermaterialbahn B der Schneidvorrichtung 7 zugeführt. Die Schneidvorrichtung 7 trennt von der Isoliermaterialbahn B den Isolierkörper K in wählbarer Länge ab und weist zumindest eine mittels Schneidantrieb 38 antreibbare Trennscheibe 39 auf. Zur Erhöhung der Schnittleistung kann eine weitere Trennscheibe 39' samt Antrieb 37' verwendet werden. Die Schneidvorrichtung 7 wird beim Schneiden synchron mit den Vorschubbewegungen der Förderelementpaare 27, 27' und 37, 37' entsprechend der Produktionsrichtung P1 mitbewegt und nach erfolgtem Schnitt in die Ausgangslage zurückgeführt, wobei diese Bewegungen entsprechend dem Doppelpfeil P14 erfolgen. Das Einfahren in die Schnittposition in das entsprechend Zurückfahren aus der Schnittposition erfolgt entsprechend dem Doppelpfeil P15. Die Länge des Isolierkörpers K kann im Rahmen der Erfindung genau der Länge der Drahtgittermatten M, M' entsprechen, so daß die Schneidvorrichtung 7 in einem sogenannten Gasseischnitt ein entsprechendes Stück aus der Isoliermaterialbahn B herausschneiden muß. Als vorteilhaft hat sich jedoch erwiesen, den Isolierkörper K etwas über die Drahtgittermatten M, M' herausragen zu lassen, wodurch beim Verwenden der Bauelemente P eine nahezu durchgehende Isolierung in den aus den Bauelementen P gebildeten Wänden erreicht wird.

Das fertige Bauelement P wird von einem mit einem entsprechend ausgebildeten Greifer 40 versehenen Transporteur 41 entlang der Produktionslinie Z-Z einem Querförderer 42 zugeführt. Der Transporteur 41 kann beispielsweise aus einem Arbeitszylinder bestehen, dessen Kolbenstange entsprechend dem Doppelpfeil P16 bewegbar ist. Der Querförderer 42 schiebt die fertigen Bauelemente P entsprechend der Pfeilrichtung P17 aus der Produktionslinie Z-Z. Der Querförderer 42 besteht beispielsweise aus zwei Arbeitszylindern, deren Kolbenstangen entsprechend dem Doppelpfeil P18 bewegbar und mit je einer Abschiebeplatte 43 versehen sind.

In der Fig. 2 ist der Einlaufbereich eines weiteren Ausführungsbeispieles einer erfindungsgemäßen Anlage schematisch dargestellt. Gemäß diesem Ausführungsbeispiel gelangen Isolierplatten I2 zur Anwendung, die im Vergleich zu den in der Fig. 1 beschriebenen Isolierplatten I1, I1' ebene Stirnflächen E aufweisen. Die Zufuhr der Isolierplatten I2 in die Produktionslinie Z-Z auf das Förderband 12 erfolgt über die Einschubvorrichtung 9. Zum Erzeugen einer endlosen Isoliermaterialbahn B wird die Isolierplatte I2' durch Heißschweißen mit Hilfe einer Heizvorrichtung 44 mit der Isoliermaterialbahn B verbunden. Die Heizvorrichtung 44 besteht im Wesentlichen aus einer Heizplatte 45 und einem zum Aufheizen der Heizplatte 45 dienenden Heiztransformator 46.

Die endlose Isoliermaterialbahn B wird auf folgende Weise erzeugt: Die sich auf dem Förderband 12 befindende Isolierplatte I2' wird mit Hilfe der Vorschubvorrichtung 16 entsprechend dem Pfeil P1 soweit vorgeschoben, bis die Isolierplatte I2' auf die an der endseitigen Stirnfläche der Isoliermaterialbahn B anliegenden Heizplatte 45 anstößt. Die Heizplatte 45 wird anschließend mit Hilfe des Heiztransformators 46 solange aufgeheizt, bis die anliegenden Stirnflächen der Isoliermaterialbahn B und der Isolierplatte I2' erweicht sind. Die Heizplatte 45 wird dann in der entsprechenden Pfeilrichtung des Doppelpfeiles P19 rasch aus dem Zwischenraum zwischen der Isolierplatte I2' und der Isoliermaterialbahn B herausgezogen und die Isolierplatte I2' mit Hilfe der Vorschubvorrichtung 16 entsprechend der Produktionsrichtung P1 etwas vorgeschoben, um die erwärmten Stirnflächen gegeneinander zu pressen und damit die Isolierplatte I2' mit der Isoliermaterialbahn B zu verschweißen und damit form- und kraftschlüssig zu verbinden. Da die Isoliermaterialbahn B beim Verbindungsvorgang durch das Förderband 12 schrittweise, im Takt der gesamten Produktionsanlage entsprechend der Produktionsrichtung P1 weiterbefördert wird, wird die Heizvorrichtung 44 während des Aufheizens ebenfalls schrittweise gemäß der entsprechenden Pfeilrichtung des Doppelpfeiles P20 mitbewegt und nach dem Herausziehen der Heizplatte 45 in der entsprechenden Gegenrichtung des Doppelpfeiles P20 in die Ausgangslage zurückbewegt.

Im Rahmen der Erfindung ist es möglich, wie in Fig. 2 dargestellt, die Schneidvorrichtung 7 zum Durchtrennen der Isoliermaterialbahn B unmittelbar hinter der Heizvorrichtung 44 und vor dem Zuführen der Drahtgittermatten M, M' in die Produktionslinie Z-Z anzuordnen. Da die Schneidvorrichtung 7 ebenfalls beim Durchtrennen der Isoliermaterialbahn B durch die Förderkette 18 schrittweise im Takt der gesamten Produktionsanlage entsprechend der Produktionsrichtung P1 weiterbefördert wird, wird die Schneidvorrichtung 7 während des Schneidens ebenfalls schrittweise gemäß der entsprechenden Pfeilrichtung des Doppelpfeiles P14 mitbewegt und nach dem Beenden des Schnitts in der entsprechenden Gegenrichtung des Doppelpfeiles P14 in die Ausgangslage zurückbewegt. Die Förderkette 18 fördert die von der Isoliermaterialbahn B abgetrennten Isolierkörper K entsprechend der Produktionsrichtung P1 in die nachfolgenden Bearbeitungsvorrichtungen der Anlage.

Da die Förderkette 18 nicht in die Bewegungsbahnen der Heizvorrichtung 44 und der Schneidvorrichtung 7 reichen darf, wird die Isoliermaterialbahn B in diesem Bereich von zumindest zwei Stützelementen 47 unterstützt, die mit Hilfe eines Arbeitszylinders 48 entsprechend dem Doppelpfeil P21 aus der Bewegungsbahn der Heizvorrichtung 44 und der Schneidvorrichtung 7 bewegt werden können.

Im Rahmen der Erfindung ist es möglich, wie in der Fig. 2 dargestellt, zwei Vorratsspulen 20, 20' mit Drahtgitterbahnen G, G' vorzusehen, um die Drahtgittermatten M,M' zu erstellen. Die korrespondierenden Elemente weisen hierbei die gleichen Bezugszahlen auf, die jeweils mit oder ohne Apostroph versehen sind.

In der Fig. 3 ist der Einlaufbereich eines weiteren Ausführungsbeispieles einer erfindungsgemäßen Anlage schematisch dargestellt. Gemäß diesem Ausführungsbeispiel gelangen ebenfalls die bereits in Fig. 2 beschriebenen Isolierplatten I2 zur Anwendung. Die Zufuhr der Isolierplatten 12 in die Produktionslinie Z-Z auf das Förderband 12 erfolgt über die Einschubvorrichtung 9. Zum Erzeugen einer endlosen Isoliermaterialbahn B wird die Isolierplatte I2' durch Kleben mit Hilfe einer Klebevorrichtung 49 mit der Isoliermaterialbahn B verbunden. Die Klebevorrichtung 49 weist eine Spritzdüse 50 samt Vorratsbehälter auf, der mit einem geeigneten Kleber gefüllt ist. Der Kleber muß zum Verkleben des Materials der Isolierplatten I2 geeignet sein und eine auf die Produktionsgeschwindigkeit abgestimmte Trocknungszeit besitzen, um eine sichere Verbindung der Isolierplatte I2' mit der Isoliermaterialbahn B zu gewährleisten. Die Klebevorrichtung 49 ist entsprechend dem Doppelpfeil P22 in horizontaler Richtung und in vertikaler Richtung bewegbar. Zum Aufsprühen des Klebers auf die Stirnfläche E der Isolierplatte I2 wird die Klebevorrichtung 49 entsprechend diesen Bewegungsrichtungen bewegt. Um das Aufbringen des Klebers zu beschleunigen, können im Rahmen der Erfindung auch mehrere Klebevorrichtungen 49 gleichzeitig eingesetzt werden. Im Rahmen der Erfindung ist es auch möglich, mehrere Isolierplatten I2 gleichzeitig mit Kleber zu besprühen.

Die endlose Isoliermaterialbahn B wird auf folgende Weise erzeugt: Unmittelbar vor der Zufuhr der Isolierplatte I2 in die Produktionslinie Z-Z wird eine Stirnfläche E der Isolierplatte I2 mit Kleber versehen. Die Isolierplatte I2 wird mit Hilfe der Zuführvorrichtung 1 zunächst entsprechend der Pfeilrichtung P2 in die Produktionslinie Z-Z vorgeschoben und auf dem Förderband 12 abgelegt. Anschließend wird die Isolierplatte I2' mit Hilfe der Vorschubvorrichtung 16 entsprechend der Produktionsrichtung P1 etwas vorgeschoben, um die mit Kleber versehene Stirnfläche der Isolierplatte I2' gegen die endseitige Stirnfläche der Isoliermaterial B zu pressen und damit die Isolierplatte I2' mit der Isoliermaterialbahn B zu verbinden.

In der Fig. 3 ist ein weiteres Ausführungsbeispiel einer Schneidvorrichtung 7 zum Abtrennen des Isolierkörpers K von der Isoliermaterialbahn B dargestellt. Die Schneidvorrichtung 7 weist einen Geradführungsschlitten 51 auf, der entsprechend dem Doppelpfeil P14 entlang einer Schiene 52 verschiebbar ist, wobei die Bewegung in Produktionsrichtung P1 synchron mit dem Vorschub der Isoliermaterialbahn B erfolgt. Am Geradführungsschlitten 51 ist ein Schneiddraht 53 befestigt, der entsprechend dem Doppelpfeil P23 quer zur Isoliermaterialbahn B bewegbar und mit Hilfe eines Heiztransformators 54 aufheizbar ist. Zum Abtrennen des Isolierkörpers K von der Isoliermaterialbahn B wird der aufgeheizte Schneiddraht 53 entsprechend durch die Isoliermaterialbahn B bewegt und gelangt in die in Fig. 3 gestrichelt gezeichnete Position. Nach dem Schnitt wird der Geradführungsschlitten 51 samt Schneiddraht 53 in seine Ausgangslage zurück bewegt.

Im Rahmen der Erfindung ist es möglich, die in der Fig. 1 dargestellte Schneidvorrichtung 7 durch die oben beschriebene Schneidvorrichtung zu ersetzen, d.h. die oben beschriebene Schneidvorrichtung nach den Besäumvorrichtungen 6, 6' anzuordnen.

Im Rahmen der Erfindung ist es möglich, wie in der Fig. 3 dargestellt, zwei Mattenstapel 28, 28' mit Drahtgittermatten M, M' vorzusehen. Die korrespondierenden Elemente weisen hierbei die gleichen Bezugszahlen auf, die jeweils mit oder ohne Apostroph versehen sind.

Es versteht sich, daß die dargestellten Ausführungsbeispiele im Rahmen des allgemeinen Erfindungsgedankens verschiedentlich, insbesondere hinsichtlich der Ausgestaltung und Ausführung der Vorrichtungen zum Verbinden der Isolierplatten zur Bildung einer endlosen Isoliermaterialbahn abgewandelt werden können. Bei Verwendung entsprechender Klebstoffe kann sowohl die Stirnfläche der Isolierplatte als auch die endseitige Stirnfläche der Isoliermaterialbahn mit Klebstoff versehen werden.

Des weiteren ist es Rahmen der Erfindung möglich, eine oder beide der zu verbindenden, ebenen Stirnflächen der Isolierplatten mit einer selbstklebenden Folie zu versehen. Die Folie kann bereits beim Herstellen der Isolierplatten angebracht werden und wird zweckmäßigerweise durch eine abziehbare Folie geschützt.

Des weiteren ist es im Rahmen der Erfindung möglich, die mit Nut und Feder versehenen Stirnfläche der Isolierplatten zusätzlich mit einem Klebstoff zu versehen, um ein sicheres Verbinden der Isolierplatten zu gewährleisten.

Die zum Bilden der Isoliermaterialbahn benachbarten Stirnflächen der Isolierplatten können im Rahmen der Erfindung auch mit anderen form- und kraftschlüssig zusammenwirkenden Klemmverbindungselementen versehen sein, die beispielsweise schwalbenschwanzförmig ausgebildet sind.

Des weiteren ist es Rahmen der Erfindung möglich, andere Schneidverfahren und Vorrichtungen zum Abtrennen des Isolierkörpers von der Isoliermaterialbahn zu verwenden. Diese Verfahren und Vorrichtungen müssen auf die Materialeigenschaften der Isoliermaterialien abgestimmt sein und gewährleisten, daß der Schnitt möglichst glatte Kanten ergibt und das Material des Isolierkörpers in seinen Eigenschaften nicht beeinträchtigt, beispielsweise abgeschmolzen wird.

## Patentansprüche

1. Verfahren zum kontinuierlichen Herstellen von Bauelementen (P), bei welchem zwei parallele, flache Drahtgittermatten (M, M') aus einander kreuzenden und an den Kreuzungspunkten miteinander verschweißten Längs- und Querdrähten (L; Q) in einer Produktionslinie (Z-Z) vorgeschoben und zwischen die Drahtgittermatten (M, M') ein Isolierkörper (K) eingeführt wird, welcher in wählbarer Länge von einer endlosen, zusammenhängenden, vorschiebbaren Isoliermaterialbahn (B) abgetrennt wird, worauf die geraden Stegdrähte (S, S') durch den Isolierkörper (K) hindurchgeführt und mit ihren Enden mit den Drahtgittermatten (M, M') verschweißt werden, so daß diese in einem vorbestimmten, gegenseitigen Abstand gehalten sind, **dadurch gekennzeichnet, daß** zur Bildung der endlosen, zusammenhängenden Isoliermattenbahn (B) einzelne Isolierplatten (I1, I1'; I2; I2') einzeln und nacheinander in die Produktionslinie (Z-Z) gefördert und in ihrer Längsrichtung (P1) vorgeschoben werden, wobei die Stirnflächen (N, F; E) aufeinanderfolgender Isolierplatten (I1, I1') zumindest kraftschlüssig miteinander verbunden werden.

2. Verfahren nach Anspruch 1, **dadurch gekennzeichnet, daß** zum Erzeugen der endlosen, zusammenhängenden Isoliermaterialbahn (B) die Isolierplatten (I1, I1') mit ihren Stirnflächen (N, F) form- und kraftschlüssig durch Klemmung miteinander verbunden werden.

3. Verfahren nach Anspruch 2, **dadurch gekennzeichnet, daß** die Stirnflächen (N, F) form- und kraftschlüssig durch eine Nut- und Feder-Klemmverbindung miteinander verbunden werden.

4. Verfahren nach einem der Ansprüche 2 oder 3, **dadurch gekennzeichnet, daß** die Stirnflächen (N, F) zusätzlich mit einem Klebstoff versehen werden.

5. Verfahren nach Anspruch 1, **dadurch gekennzeichnet, daß** Isolierplatten (I2, I2') mit ebenen Stirnflächen (E) verwendet werden und zum Erzeugen der endlosen, zusammenhängenden Isoliermaterialbahn (B) auf zumindest eine Stirnfläche (E) aufeinanderfolgender Isolierplatten (I2, I2') ein Klebstoff oder die Stirnfläche mit einer selbstklebenden Folie versehen wird.

6. Verfahren nach Anspruch 1, **dadurch gekennzeichnet, daß** Isolierplatten (I2, I2') mit ebenen Stirnflächen (E) verwendet werden und zum Erzeugen der endlosen, zusammenhängenden Isoliermaterialbahn (B) die Stirnflächen (E) der aufeinanderfolgenden Isolierplatten (I2, I2') gemeinsam erwärmt und durch Verschweißen verbunden werden.

7. Anlage zum Durchführen des Verfahrens nach einem der Ansprüche 1 bis 6, mit zwei Vorratsmagazinen (20) für Drahtgitterbahnen (G, G'), mit Richt- und Schneidvorrichtungen (22; 25) für jede Drahtgitterbahn (G, G'), mit einer Zuführvorrichtung (1) für Isolierplatten (I1, I1'; I2, I2'), mit einer Schneidvorrichtung (7) zum Abtrennen eines Isolierkörpers (K) von der Isoliermaterialbahn (B), mit zumindest einer Gruppe von Stegdrahtvorratsspulen samt zugehörige Stegdrahtzuführ- und Schneidvorrichtungen (4, 4'), mit Stegdraht-Schweißvorrichtungen (5, 5'), mit Stegdraht-Besäumvorrichtungen (6, 6'), und mit mehreren miteinander gekoppelten Fördervorrichtungen (18; 27, 27'; 37, 37') für den Isolierkörper (K), für die Drahtgitterbahnen (G, G') bzw. für Drahtgittermatten (M, M'), für den Gitterkörper (H) und für das Bauelement (P), **dadurch gekennzeichnet, daß** eine Vorschubvorrichtung (16) zum Vorschieben der Isolierplatten (I1, I1'; I2, I2') zur Bildung der Isoliermaterialbahn (B) unter kraftschlüssiger und vorzugsweise auch formschlüssiger Verbindung aufeinanderfolgender Isolierplatten (I1, I1'; I2, I2') vorgesehen ist und daß die Schneidvorrichtung (7) parallel zur Produktionslinie (Z-Z) verschiebbar ist.

8. Anlage nach Anspruch 7, **dadurch gekennzeichnet, daß** die Schneidvorrichtung (7) zumindest eine quer und senkrecht zur Produktionsrichtung (P1) bewegbare, antreibbare Trennscheibe (39) aufweist.

9. Anlage nach Anspruch 7, **dadurch gekennzeichnet, daß** die Schneidvorrichtung (7) einen quer zur Isoliermaterialbahn (B) verschiebbaren, mittels eines Heiztransformators (54) erhitzbaren Schneiddraht (53) aufweist.

10. Anlage nach einem der Ansprüche 7 bis 9, **dadurch gekennzeichnet, daß** zum Erzeugen der Isoliermaterialbahn (B) eine Heizplatte (45) vorgesehen ist, mit welcher die Stirnfläche (E) einer Isolierplatte (I2') und die endseitige Stirnfläche der Isoliermaterialbahn (B) gemeinsam erwärmbar sind.

11. Anlage nach einem der Ansprüche 7 bis 9, **dadurch gekennzeichnet, daß** zum Erzeugen der Isoliermaterialbahn (B) zumindest eine quer und senkrecht zur Produktionsrichtung (P1) bewegbare Klebevorrichtung (49) vorgesehen ist, mit welcher zumindest eine Stirnfläche (E) aufeinanderfolgender Isolierplatten (I2') mit einer Klebestoffschicht versehbar ist.

12. Anlage nach einem der Ansprüche 7 bis 11, **dadurch gekennzeichnet, daß** die Schneidvorrichtung (7) in Produktionsrichtung hinter der Besäumvorrichtungen (6, 6') angeordnet ist.

13. Anlage nach einem der Ansprüche 7 bis 11, **dadurch gekennzeichnet, daß** die Schneidvorrichtung (7) vor der Fördervorrichtung (18) für den Isolierkörper (K) angeordnet ist und daß im Bereich zwischen der Zuführvorrichtung (12) für die Isolierplatten (I1', I2') und der Fördervorrichtung (18) für den Isolierkörper (K) in die Vorschubbahn der Isoliermaterialbahn (B) bewegbare Stützelemente (47) vorgesehen sind.

14. Anlage nach einem der Ansprüche 7 bis 13, **dadurch gekennzeichnet, daß** ein Transporteur (29, 29') zur Entnahme von bereits abgelängten Drahtgittermatten (M, M') von zumindest einem Mattenstapel (28, 28') vorgesehen ist, und zum Einschieben der Drahtgittermatten (M, M') in eine Dressiervorrichtung (32, 32') eine Einschubvorrichtung (31, 31') sowie zum Einschieben der gerichteten Drahtgittermatten (M, M') in die Produktionslinie (Z-Z) eine antreibbare Vorschubwalze (33, 33') vorgesehen sind, wobei die Vorschubwalze (33, 33') mit der Fördervorrichtung (12) für die Isoliermaterialbahn (B) und den Isolierkörper (K), den Fördervorrichtungen (27, 27') für die Drahtgittermatten (M, M'), den Fördervorrichtungen (37, 37') für den Gitterkörper (H) und gegebenenfalls mit der Vorschubwalze (21, 21') für eine Drahtgitterbahn (G, G') gekoppelt ist.

## Claims

1. Method for continuous production of construction elements (P), in which two parallel, flat wire mesh mats (14, 14') consisting of longitudinal and transverse wires (L; Q) , crossing one another and welded together at the crossing points, are pushed along in a production line (Z-Z) and an insulating body (K), which is severed from an continuous connected length of insulating material (B) pushed forward, is introduced between the wire mesh mats (M, M'), whereupon the straight web wires (S, S') are guided through the insulating body (K) and are welded to the wire mesh mats (M, M') by their ends, so they are held at a predetermined mutual distance, **characterised in that** to produce continuous connected length of insulating material (B) the insulating plates (I1, I1'; I2, I2') are conveyed individually and in succession into the production line (Z-Z) and are moved relative to one another in their longitudinal direction (P1), whereby the front faces (N, F; E) of the adjacent insulating plates (I1, I1') are connected to one another by positive and non-positive locking to form the length of insulating material (B).

2. Method according to claim 1, **characterised in that** to produce the continuous, connected length of insulating material (B) the insulating plates (I1, I1') are connected to one another with their front faces (N, F) in form and force-locking manner by clamping.

3. Method according to claim 2, **characterised in that** the front faces (N, F) are connected to one another in a form and force-locking manner by a groove and spring-clip connection.

4. Method according to claims, 2 or 3, **characterised in that** the front faces (N, F) are provided with an adhesive.

5. Method according to claim 1, **characterised in that** insulating plates (I2, I2') with flat front faces (E) are used and **in that** to produce the continuous, connected length of insulating material (B) an adhesive is applied to at least one front face (E) of adjacent insulating plates (I2, I2') or the front face is provided with a self-adhesive foil.

6. Method according to claim 1, **characterised in that** insulating plates (I2, I2') with flat front faces (E) are used and **in that** to produce the continuous, connected length of insulating material (B) the front face (E) of one insulating plate (I2') and the end front face of the length of insulating material (B) are jointly heated and connected by welding.

7. Installation for carrying out the method according to one of claims 1 to 6, with two storage magazines (20) for lengths of wire mesh (G, G'), aligning and cutting devices (22; 25) for each length of wire mesh (G, G'), a feed device (1) for insulating plates (I1, I1'; I2, I2'), a cutting device (7) for severing an insulating body (K) from the length of insulating material (B), at least one group of web wire storage spools together with associated web wire feed and cutting devices (4, 4'), web wire welding devices (5, 5'), web wire edge trimming devices (6, 6') and several conveying devices (18; 27, 27'; 37, 37') coupled to one another for the insulating body (K), the lengths of wire mesh (G, G') or wire mesh mats (M, M'), the mesh body (H) and the construction element (P) , **characterised in that** a forward feed device (16) for moving the insulating plates (I1, I1'; I2, I2') relative to a length of insulating material (B) for the purpose of forming a positive and non-positive connection between the insulating plates (I1, I1', I2, I2') is provided and **in that** the cutting device (7) is movable in parallel to the production line (Z-Z) .

8. Installation according to claim 7, **characterised in that** the cutting device (7) has at least one drivable cutting disc (39) which is movable transversely and vertically with respect to the direction (P1) of production.

9. Installation according to claim 8, **characterised in that** the cutting device (7) has a cutting wire (53) which is movable transversely to the length of insulating material (B) and can be heated by means of a filament transformer (54).

10. Installation according to one of claims 7 to 9, **characterised in that** to produce the length of insulating material (B) a heating plate (45) is provided, by which the front face (E) of one insulating plate (I2') and the end front face of the length of insulating material (B) can be jointly heated.

11. Installation according to one of claims 7 to 9, **characterised in that** to produce the length of insulating material (B) at least one adhesive device (49), movable in the horizontal and vertical direction, is provided, with which at least one front face (E) of adjacent insulating plates (I2') can be provided with a layer of adhesive.

12. Installation according to one of claims 7 to 11, **characterised in that** the cutting device (7) is arranged in the production direction behind the trimming devices (6, 6').

13. Installation according to one of claims 7 to 11, **characterised in that** the cutting device (7) is arranged in front of the conveying device (18) for the insulating body (K) and that support elements (47) moveable into the forward feed path of the length of insulating material (B) are provided in the region between the feed device (12) for the insulating plates (I1', I2') and the conveying device (18) for the insulating body (K).

14. Installation according to one of claims 7 to 13, **characterised in that** a transporter (29, 29') is provided for the removal of wire mesh mats (M, M') already cut into lengths from at least one stack of mats (28, 28') and an insertion device (31, 31') for inserting the wire mesh mats (M, M') into a dressing device (32, 32') and a drivable conveyor roller (33, 33') for inserting the aligned wire mesh mats (M, M') into the production line (Z-Z) are provided, wherein the conveyor roller (33, 33') is coupled to the conveying device (12) for the length of insulating material (B) and the insulating body (K), to the conveying devices (27, 27') for the wire mesh mats (M, M'), to the conveying devices (37, 37') for the mesh body (H) and if applicable to the conveyor roller (21, 21') for a length of wire mesh (G, G').

## Revendications

1. Procédé pour la production en continu d'éléments de construction (P), suivant lequel on fait avancer dans une ligne de production (Z-Z) deux nattes de grillage en fil plates parallèles (M, M') constituées de fils longitudinaux et transversaux (L ; Q) qui se croisent et qui sont soudés entre eux aux points de croisement, et on introduit entre les nattes de grillage en fil (M, M') un corps d'isolation (K) que l'on sépare à une longueur sélective à partir d'une bande de matériau d'isolation (B) cohérente sans fin susceptible d'être avancée, suite à quoi on fait passer les fils d'âme rectilignes (S, S') à travers le corps d'isolation (K) et on les soude par leurs extrémités sur les nattes de grillage en fil (M, M'), de sorte que celles-ci sont maintenues à une distance mutuelle prédéterminée, **caractérisé en ce que** pour former la bande de matériau d'isolation (B) cohérente sans fin, on transporte des plaques d'isolation individuelles (I1, I1' ; I2 ; I2') individuellement et successivement jusque dans la ligne de production (Z-Z) et on les fait avancer dans leur direction longitudinale (P1), les surfaces frontales (N, F ; E) de plaques d'isolation successives (I1, I1') étant reliées l'une à l'autre au moins par coopération de forces.

2. Procédé selon la revendication 1, **caractérisé en ce que** pour produire la bande de matériau d'isolation (B) cohérente sans fin, on relie les plaques d'isolation (I1, I1') par leurs surfaces frontales (N, F) en coopération de formes et de forces par serrage.

3. Procédé selon la revendication 2, **caractérisé en ce que** l'on relie les surfaces frontales (N, F) en coopération de formes et de forces par une liaison de serrage à rainure et à languette.

4. Procédé selon l'une ou l'autre des revendications 2 et 3, **caractérisé en ce que** l'on pourvoit les surfaces frontales (N, F) en supplément d'une colle.

5. Procédé selon la revendication 1, **caractérisé en ce que** l'on utilise des plaques d'isolation (I2, I2') à surfaces frontales planes (E), et pour produire la bande de matériau d'isolation (B) cohérente sans fin, on applique une colle sur au moins une surface frontale (E) de plaques d'isolation successives (I2, I2') ou on munit la surface frontale d'un film autocollant.

6. Procédé selon la revendication 1, **caractérisé en ce que** l'on utilise des plaques d'isolation (I2, I2') à surfaces frontales planes (E), et pour produire la bande de matériau d'isolation (B) cohérente sans fin, on chauffe conjointement les surfaces frontales (E) des plaques d'isolation successives (I2, I2') et on les relie par soudage.

7. Installation pour mettre en oeuvre le procédé selon l'une des revendications 1 à 6, comportant deux magasins de réserve (20) pour des bandes de grillage en fil (G, G'), des dispositifs d'alignement et de coupe (22 ; 25) pour chaque bande de grillage en fil (G, G'), un dispositif d'alimentation (1) pour les plaques d'isolation (I1, I1' ; I2, I2'), un dispositif de coupe (7) pour couper un corps d'isolation (K) à partir de la bande de matériau d'isolation (B), au moins un groupe de bobines de réserve de fil d'âme, y compris des dispositifs d'alimentation et de coupe de fil d'âme (4, 4'), des dispositifs de soudage de fil d'âme (5, 5'), des dispositifs à rogner le fil d'âme (6, 6'), et comportant plusieurs dispositifs de convoyage (18 ; 27, 27' ; 37, 37') accouplés entre eux pour le corps d'isolation (K), pour les bandes de grillage en fil (G, G') ou pour les nattes de grillage en fil (M, M'), pour le corps de grillage (H) et pour l'élément de construction (P), **caractérisée en ce qu'**il est prévu un dispositif d'avance (16) pour faire avancer les plaques d'isolation (I1, I1' ; I2, I2') pour former la bande de matériau d'isolation (B) par assemblage en coopération de forces et de préférence également en coopération de formes des plaques d'isolation successives (I1, I1' ; I2, I2'), et **en ce que** le dispositif de coupe (7) est mobile parallèlement à la ligne de production (Z-Z).

8. Installation selon la revendication 7, **caractérisée en ce que** le dispositif de coupe (7) comprend au moins un disque de coupe (39) susceptible d'être entraîné et mobile transversalement et perpendiculairement à la direction de production (P1).

9. Installation selon la revendication 7, **caractérisée en ce que** le dispositif de coupe (7) comprend un fil tranchant (53) mobile transversalement à la bande de matériau d'isolation (B) et susceptible d'être chauffé au moyen d'un transformateur de chauffage (54).

10. Installation selon l'une des revendications 7 à 9, **caractérisée en ce que** pour produire la bande de matériau d'isolation (B), il est prévu une plaque de chauffage (45) au moyen de laquelle la surface frontale (E) d'une plaque d'isolation (I2') et la surface frontale côté extrémité de la bande de matériau d'isolation (B) peuvent être chauffées conjointement.

11. Installation selon l'une des revendications 7 à 9, **caractérisée en ce que** pour produire la bande de matériau d'isolation (B), il est prévu au moins un dispositif d'encollage (49) mobile transversalement et perpendiculairement à la direction de production (P1), au moyen duquel au moins une surface frontale (E) des plaques d'isolation successives (I2') peut être pourvue d'une couche de colle.

12. Installation selon l'une des revendications 7 à 11, **caractérisée en ce que** le dispositif de coupe (7) est agencé, en direction de production, en arrière des dispositifs à rogner (6, 6').

13. Installation selon l'une des revendications 7 à 11, **caractérisée en ce que** le dispositif de coupe (7) est agencé en avant du dispositif de convoyage (18) pour le corps d'isolation (K), et **en ce que** dans la zone entre le dispositif d'alimentation (12) pour les plaques d'isolation (I1', I2') et le dispositif de convoyage (18) pour le corps d'isolation (K), il est prévu des éléments d'appui (47) mobiles jusque dans la voie d'avance de la bande de matériau d'isolation (B).

14. Installation selon l'une des revendications 7 à 13, **caractérisée en ce qu'**il est prévu un transporteur (29, 29') pour prélever des nattes de grillage en fil (M, M') déjà mises à longueur à partir d'au moins une pile de nattes (28, 28'), et un dispositif d'introduction (31, 31') pour introduire les nattes de grillage en fil (M, M') dans un dispositif de dressage (32, 32'), ainsi qu'un rouleau d'avance (33, 33') susceptible d'être entraîné pour introduire les nattes de grillage en fil dressées (M, M') dans la ligne de production (Z-Z), le rouleau d'avance (33, 33') étant couplé au dispositif de convoyage (12) pour la bande de matériau d'isolation (B) et pour le corps d'isolation (K), aux dispositifs de convoyage (27, 27') pour les nattes de grillage en fil (M, M'), aux dispositifs de convoyage (37, 37') pour le corps de grillage (H) et le cas échéant au rouleau d'avance (21, 21') pour une bande de grillage en fil (G, G').
